# EUROPÄISCHE PATENTSCHRIFT

(11) **EP 1 083 329 B1**
(45) Veröffentlichungstag und Bekanntmachung des Hinweises auf die Patenterteilung: **01.03.2006**
(21) Anmeldenummer: 00116737.8
(22) Anmeldetag: 03.08.2000
(51) Int. Cl.: F02F 1/40, F01P 3/14

(54) **Zylinderkopf für eine wassergekühlte Brennkraftmaschine**
Cylinder head for watercooled internal combustion engine
Culase pour un moteur à combustion interne refroidi par eau

(30) Priorität: 09.09.1999 DE 19943001
(43) Veröffentlichungstag der Anmeldung: 14.03.2001
(73) Patentinhaber: Dr.Ing. h.c.F. Porsche Aktiengesellschaft, 70435 Stuttgart (DE)
(72) Erfinder: Batzill, Manfred, 73765 Neuhausen (DE); Reustle, Albrecht, 74399 Wahlheim (DE)

(56) Entgegenhaltungen:
- DE-A- 2 037 315
- DE-A- 3 802 886
- DE-A- 19 508 113
- DE-C- 19 644 409
- GB-A- 706 974

## Beschreibung

Die Erfindung bezieht sich auf einen Zylinderkopf für eine wassergekühlte Brennkraftmaschine nach dem Oberbegriff des Patentanspruchs 1, wie es z.B. im Dokument DE-A-3 802 886 oder DE-A-195 08 113 offenbart wird.

Des weiteren ist ein Zylinderkopf für eine ventilgesteuerte Brennkraftmaschine mit Wasserkühlung bekannt - EP 0088157 A1-, welcher Zylinderkopf Maßnahmen zur Verringerung der thermischen Belastung umfaßt. Hierfür ist ein düsenartiger Hauptwasserübertritt vorgesehen, der eine zwischen Gaswechselkanälen wirkende Strömung erzeugt.

Die EP 0353988 A1 zeigt in Fig.3 einen Zylinderkopf, der wassergekühlt ist und eine Heißstelle im Bereich einer Wand des Zylinderkopfs aufweist, die sich zwischen einer zentralen Zündkerze und einem Brennraum erstreckt.

Die US 2,305,457 behandelt einen wassergekühlten Zylinderkopf mit Kühlkanälen, die um Auslaßventile herumgeführt sind. Diese Kühlkanäle weisen benachbart den Auslaßventilen Wandungen auf, die mittels über Sprühdüsen verteiltes Kühlmedium gekühlt werden.

Schließlich befaßt sich die DE 3412 052 C2 mit einem mit Ventilen versehenen Zylinderkopf, welche Ventile von Ventilsitzringen umgeben sind. Diese Ventilsitzringe werden von Kühlwasser führenden Ringkanälen begrenzt.

Aufgabe der Erfindung ist es einen Kühlkanal eines Zylinderkopfs einer Brennkraftmaschine derart zu gestalten, daß vor allem ausgeprägte Heißstellen des Zylinderkopfs mit strömendem Kühlwasser gekühlt werden.

Erfindungsgemäß wird diese Aufgabe durch die Merkmale des Patentanspruchs 1 gelöst. Weitere, die Erfindung ausgestaltende Merkmale sind in den Unteransprüchen enthalten.

Die mit der Erfindung hauptsächlich erzielten Vorteile sind darin zu sehen, daß die zusätzlichen Kühlwasser führenden Strömungsvorkehrungen eine gezielte Kühlwasserströmung und Kühlung im Bereich der Heißstelle bewirken d.h. an einer Wandung des Kühlkanals, die sich beispielsweise zwischen der zentralen Zündkerze und einem Brennraum erstreckt. Die Strömungsvorkehrungen sind dann besonders wirksam, wenn sie durch einen oder mehrere Zusatzkanäle gebildet werden, wobei zumindest ein Zusatzkanal auf die Heißstelle ausgerichtet ist. Der Zusatzkanal ist mit einem Kühlwasserzuführungskanal verbunden, welcher Kühlwasserzuführungskanal in einem an den Zylinderkopf angesetzten Zylindergehäuse vorgesehen ist. Darüber hinaus sind in dem Kühlkanal zusätzlich zu den Strömungsvorkehrungen ein oder mehrere Steuervorkehrungen angeordnet, die ebenso eine gezielte Kühlwasserströmung und Kühlung der Heißstelle an der Wand des Zylinderkopfs gewährleisten. Die Strömungsvorkehrungen und die Steuervorkehrungen bewirken einen gezielten Strom des Kühlwassers an die Heißstelle und reduzieren so das Risiko einer temperaturbedingten Überbeanspruchung. Dies wiederum ermöglicht zum einen, daß bei der konstruktiven Auslegung eines Zylinderkopfs Standardwerkstoffe - AlSi 10 und AlSi 7 - verwendet werden können und zum anderen, daß der Ausschuß, der gerade bei Zylinderköpfen von Brennkraftmaschinen besonders kostenträchtig ist, deutlich reduzierbar ist.

In der Zeichnung wird ein Ausführungsbeispiel der Erfindung gezeigt, das nachstehend näher beschrieben ist.

Es zeigen
- Fig.1: einen Querschnitt einer Brennkraftmaschine im Bereich eines Zylinderkopfs und eines Zylindergehäuses,
- Fig. 2: einen Schnitt nach der Linie ∥ - ∥ der Fig.1.

Eine für den Einbau in ein Kraftfahrzeug geeignete mehrzylindrige Brennkraftmaschine 1- Ottobauart - mit Wasserkühlung umfaßt in dem dargestellten Bereich einen Zylinderkopf 2 und ein Zylindergehäuse 3, die aus einer Leichtmetallegierung bestehen und in einer Trennebene 4 zusammengesetzt sind. Der Zylinderkopf 2 ist pro Zylinder mit zwei Einlaßventilen und zwei Auslaßventilen - nicht dargestellt - versehen. Die Auslaßventile wirken mit Ventilsitzringen 5,6 zusammen, die in Ventilsitzen 7,8 ruhen - Fig. 2 -.

Über die Einlaßventile einer Einlaßseite 9 wird einem Brennraum 10 ein Kraftstoffluftgemisch- Saugrohreinspritzung - zugeführt, das mittels einer Zündkerze 11 entzündet wird und danach in Form von Abgasen durch die Auslaßventile einer Auslaßseite 12 in eine nicht gezeigte Abgasanlage gelangt. Die in eine Gewindebohrung 13 des Zylinderkopfs eingedrehte Zündkerze 11 verläuft in einer Mittellängsebene A - A eines Zylinders 14 - oder mit geringem Abstand dazu - d.h. sie weist eine zentrale Lage im Brennraum 10 auf.

In dem mit Kühlwasser gekühlten Zylinderkopf 2 ist pro Brennraum 10 bzw. Zylinder 14 ein Kühlkanal 15 vorgesehen der von einem Kühlwasserzuführungskanal 16 des Zylindergehäuses 3 aus mit besagtem Kühlwasser versorgt wird. Das Kühlwasser strömt von der Auslaßseite 12 vom Kühlwasserzuführungskanal 16 kommend über den Kühlkanal zur Einlaßseite 9 hin - ein Querstrom im Zylinderkopf 2 bewirkender Kühlkanal 15 - und wird durch einen nicht gezeigten Kühlwasserabführungskanal im Zylinderkopf 2 abgeführt.

Im Kühlkanal 15 ergibt sich beim Betrieb der Brennkraftmaschine 1 durch Strahlwärme des Brennraums 10 auf der Auslaßseite 12 eine Heißstelle 17 an einer Wand 18, die die Gewindebohrung 13 und den Brennraum 10 begrenzt. Um eine gezielte Kühlung dieser Heißstelle 17 zu gewährleisten, sind im Kühlkanal 15 zusätzliche Kühlwasser führende Strömungsvorkehrungen 19 vorgesehen. Die Strömungsvorkehrungen 19 umfassen einen Zusatzkanal 20, über den ein definierter Kühlwasserstrahl an die Heißstelle 17 gelangt, dergestalt, daß die thermische Belastung der Wand 18 des Zylinderkopfs 2 reduziert wird. Im Ausführungsbeispiel ist der Zusatzkanal 20 in etwa auf die Heißstelle 17 ausgerichtet und über eine Bohrung 21 mit dem Kühlwasserzuführungskanal 16 im Zylindergehäuse verbunden. Aus Fertigungsgründen ist der Zusatzkanal 20 als Schrägbohrung 22 ausgeführt, die im Winkel α zur Trennebene 4 zwischen dem Kühlwasserzuführungskanal des Zylindergehäuses 3 und dem Kühlkanal 15 im Zylinderkopf 2 verläuft. Außerdem ist der Zusatzkanal 20 so angeordnet, daß er sich zwischen den Auslaßventilen erstreckt, und zwar benachbart den Ventilsitzen 7,8 bzw. Ventilsitzringen 5,6, wodurch eine zusätzliche Kühlwirkung an letzteren erzielt wird.

Schließlich sind innerhalb des Kühlkanals 15 in Ergänzung zu den Strömungsvorkehrungen 19 auch noch Steuervorkehrungen 23 eingearbeitet, die ebenfalls zur gezielten Kühlwasserströmung und Kühlung der Heißstelle 17 an der Wand 18 des Zylinderkopfs 2 dienen. Die Steuervorkehrungen 23 werden durch ein oder mehrere Leitrippen 24 gebildet, die eine definiert beschleunigte Kühlwasserströmung bewirken.

## Patentansprüche

1. Zylinderkopf für eine wassergekühlte Brennkraftmaschine mit wenigstens einer durch Strahlwärme eines Brennraums (10) bewirkten Heißstelle (17) an einem Wandabschnitt (18) des Zylinderkopfes, der eine Gewindebohrung (13) einer Zündkerze (11) und den Brennraum (10) begrenzt, wobei die Heißstelle (17) mittels eines vom Kühlwasser durchströmten Kühlkanals (15) gekühlt wird, sowie mit im Kühlkanal (15) zusätzlich vorgesehenen Kühlwasser führenden Strömungsvorkehrungen in Form eines in etwa auf die Heißstelle (17) ausgerichteten Zusatzkanals (20), **gekennzeichnet durch** Steuervorkehrungen (23) für eine gezielte Kühlwasserströmung und Kühlung der Heißstelle (17) in Form einer oder mehrerer im Kühlkanal (15) angeordneter Leitrippen (24).

2. Zylinderkopf nach Anspruch 1, **dadurch gekennzeichnet, dass** der Zusatzkanal (20) mit einem Kühlwasserzuführungskanal (16) verbunden ist.

3. Zylinderkopf nach Anspruch 2, **dadurch gekennzeichnet, dass** der mit dem Zusatzkanal (20) verbundene Kühlwasserzuführungskanal (16) in einem an den Zylinderkopf (2) angesetzten Zylindergehäuse (3) vorgesehen ist

4. Zylinderkopf nach einem oder mehreren der vorangehenden Ansprüche, **dadurch gekennzeichnet, dass** der Zusatzkanal (20) als Schrägbohrung (22) zwischen dem Kühlwasserzuführungskanal (16) des Zylindergehäuses (3) und dem Kühlkanal (15) im Zylinderkopf (2) ausgeführt ist

5. Zylinderkopf nach Anspruch 1, **dadurch gekennzeichnet, dass** sich der Zusatzkanal (20) zwischen zwei Auslassventilen, vorzugsweise benachbart von Ventilsitzen (7, 8) der Auslassventile erstreckt.

## Claims

1. A cylinder head for a water-cooled internal-combustion engine with at least one hot spot (17) produced by the radiation heat of a combustion chamber (10) on a wall portion (18) of the cylinder head which bounds a threaded bore (13) of a spark plug (11) and the combustion chamber (10), wherein the hot spot (17) is cooled by means of a cooling duct (15) through which cooling water flows, as well as with flow provisions - additionally provided in the cooling duct (15) and conveying cooling water - in the form of an additional duct (20) orientated substantially towards the hot spot (17), **characterized by** control provisions (23) for a purposeful flow of cooling water and cooling of the hot spot (17) in the form of one or more guiding ribs (24) arranged in the cooling duct (15).

2. A cylinder head according to Claim 1, **characterized in that** the additional duct (20) is connected to a cooling-water supply duct (16).

3. A cylinder head according to Claim 2, **characterized in that** the cooling-water supply duct (16) connected to the additional duct (20) is provided in a cylinder housing (3) set against the cylinder head (2).

4. A cylinder head according to one or more of the preceding Claims, **characterized in that** the additional duct (20) is constructed in the form of an oblique bore (22) between the cooling-water supply duct (16) of the cylinder housing (3) and the cooling duct (15) in the cylinder head (2).

5. A cylinder head according to Claim 1, **characterized in that** the additional duct (20) extends between two exhaust valves, preferably adjacent to valve seats (7, 8) of the exhaust valves.

## Revendications

1. Culasse pour un moteur à combustion interne refroidie par eau comprenant au moins un point chaud (17) provoqué par la chaleur de rayonnement d'un espace de combustion (10) sur une partie de paroi (18) de la culasse, qui délimite un alésage taraudé (13) d'une bougie (11) et l'espace de combustion (10), le point chaud (17) étant refroidi au moyen d'un canal de refroidissement (15) traversé par l'eau de refroidissement, et avec des dispositifs d'écoulement véhiculant de l'eau de refroidissement et prévus en supplément dans le canal de refroidissement (15) sous la forme d'un canal supplémentaire (20) orienté à peu près vers le point chaud (17), **caractérisée par** des dispositifs de commande (23) pour un écoulement ciblé de l'eau de refroidissement et un refroidissement approprié du point chaud (17) sous la forme de plusieurs nervures directrices (24) disposées dans le canal de refroidissement (15).

2. Culasse selon la revendication 1, **caractérisée en ce que** le canal supplémentaire (20) est relié à un canal d'arrivée d'eau de refroidissement (16).

3. Culasse selon la revendication 2, **caractérisée en ce que** le canal d'arrivée d'eau de refroidissement (16) relié au canal supplémentaire (20) est prévu dans un carter de cylindre (3) rapporté à la culasse (2).

4. Culasse selon l'une ou plusieurs des revendications précédentes, **caractérisée en ce que** le canal supplémentaire (20) est réalisé comme alésage incliné (22) entre le canal d'arrivée d'eau de refroidissement (16) du carter de cylindre (3) et le canal de refroidissement (15) dans la culasse (2).

5. Culasse selon la revendication 1, **caractérisée en ce que** le canal supplémentaire (20) s'étend entre deux soupapes d'échappement, de préférence à proximité de sièges de soupape (7, 8) des soupapes d'échappement.
